# EUROPÄISCHE PATENTSCHRIFT

(11) **EP 1 508 430 B1**
(45) Veröffentlichungstag und Bekanntmachung des Hinweises auf die Patenterteilung: **17.11.2010**
(21) Anmeldenummer: 04018200.8
(22) Anmeldetag: 31.07.2004
(51) Int. Cl.: B30B 5/06

(54) **Kontinuierliche Presse zum Pressen von Pressgutmatten oder Pressgutbahnen im Zuge der Herstellung von Spanplatten, Faserplatten oder dergleichen Holzwerkstoffplatten**
Continuous press for pressing mats into boards for the production of particle boards, fibre boards and other lignocellulosic boards
Presse continue pour le pressage de nappes en panneaux pour la production des panneaux de particules, des panneaux de fibres et autres panneaux lignocellulosiques

(30) Priorität: 16.08.2003 DE 10337591
(43) Veröffentlichungstag der Anmeldung: 23.02.2005
(73) Patentinhaber: Siempelkamp Maschinen- und Anlagenbau GmbH & Co. KG, 47803 Krefeld (DE)
(72) Erfinder: Lothar Sebastian, 47239 Duisburg (DE); Klaus Schürmann, 41363 Jüchen (DE); Werner Gawlitta, NL-5931 GP Tegelen (NL); Klaus Gerhardt, 47509 Rheurdt (DE)
(74) Vertreter: Albrecht, Rainer Harald

(56) Entgegenhaltungen:
- DE-A1- 3 432 548
- DE-A1- 3 742 665
- DE-A1- 3 901 846
- DE-A1- 4 315 122
- US-A- 4 613 293
- US-A- 4 748 907
- US-A- 5 035 889
- US-A- 5 088 398

## Beschreibung

Die Erfindung betrifft eine kontinuierliche Presse zum Pressen von Pressgutmatten oder Pressgutbahnen im Zuge der Herstellung von Spanplatten, Faserplatten oder dergleichen Holzwerkstoffplatten, mit Pressenoberteil und Pressenunterteil sowie im Pressenoberteil und im Pressenunterfeil endlos umlaufenden Stahlpressbändern, die im Pressbereich mittels Rollstäben gegen eine obere und untere Pressenplatte abgestützt sind, wobei
- die Rollstäbe (unter Bildung einer endlosen Rollstabkette) mittels endseitiger Rollstablagerbolzen mit vorgegebenem Bewegungsspiel an Laschenketten angeschlossen sind,
- die Laschenketten Außenlaschen, Innenlaschen und die sich überlappenden Außenlaschen und Innenlaschen durchdringende Laschenverbindungsbolzen aufweisen, und
- die Laschenverbindungsbolzen als Lagerhülsen für die Rollstablagerbolzen ausgebildet sind.

Eine derartige Presse ist z. B. aus der US 4 748 907 bekannt.

Ferner ist aus der DE 43 15 122 A1 eine kontinuierlich arbeitende Presse bekannt, bei welcher die Außenlaschen und Innenlaschen der Laschenkette neben den Laschenverbindungsbolzen auch noch Rollbolzen mit außen aufgesetzten Laufrollen aufweisen, für die besondere Führungsschienen erforderlich sind. Darüber hinaus besitzen die Innenlaschen auf der den Laufrollen abgewandten Seite angeformte Tragbereiche mit Langlöchern, in welche die Rollstablagerbolzen der Rollstäbe eingesetzt sind. Die Innenlaschen wiederum besitzen angeformte Zentrierfederhalter, wobei Zentrierfedern für die Zentrierung der Rollstablagerbolzen mit einem Anschlussteil auf die Rollstablagerbolzen und mit einem anderen Anschlussteil auf die Zentrierfederhalter aufgesetzt sind. Um im Bereich von Umlenkrädern für die Laschenketten Polygonzugbildung mit störend langen Polygonseiten zu vermeiden, stimmen das Teilungsmaß der Achsen der Rollstäbe in Solllage in der Laschenkette sowie das Teilungsmaß der Achsen der Laschenverbindungsbolzen und der Rollenbolzen überein.

Aus der US 5 088 398 kennt man eine kontinuierliche Presse mit einer Führungskette für die Rollstangen, wobei die von den Rollstangen ausgehenden Kräfte über federnde Zentrierbolzen in die Gelenke der Führungskette eingeleitet werden,

Die DE 39 01 846 A1 beschreibt eine kontinuierlich arbeitende Presse mit einer Führungskette für Rollstangen, wobei auch hier die Lagerbolzen als axial federnde Lagerbolzen ausgebildet sind.

Bei einer anderen bekannten Ausführungsform mit einer umlaufenden Rolistabkette, deren Laschenketten ebenfalls äußere Laufrollen sowie Führungsschienen für die Laufrollen aufweisen, besitzen die Kettenlaschen auf der den Führungsschienen abgewandten, im Pressbereich der Stahlpressbänder zugewandten Seite Einrichtungen, durch welche die Roststäbe anschlagfrei vorzentriert gehaltert sind derart, dass ein Ausgleichsspiel für die Rollstäbe möglich ist und die Laschenketten ein Ausgleichspiel für die Laschenverbindungsbolzen aufweisen (vgl. DE 34 32 548 C2). Auf diese Weise sollen die Rollstäbe mit hinreichender Genauigkeit in den Pressbereich und damit in den Pressspalt einführbar sein.

Schließlich kennt man eine kontinuierlich arbeitende Presse, bei der die Rollstangen an ihren Enden mittels Lagerbolzen in Gelenken von Führungsketten und Bohrungen der Rollstangen axial verschiebbar angeschlossen sowie die Laschen der Führungsketten als einseitig von der Kettenbahn abragende Doppellaschen für eine Tragkette ausgebildet und in Schienen seitlich neben dem Pressbereich geführt sind. Dabei sind die Rollstangen mittels federnden Lagerbolzen in Doppelkonushülsen einer als Hülsenkette ausgebildeten Führungskette zentrisch gelagert. Diese Lagerbolzen bestehen aus Federstahl (vgl. DE 37 43 665 A1).

Der Erfindung liegt die Aufgabe zugrunde, eine kontinuierliche Presse der eingangs beschriebenen Ausführungsform zu schaffen, bei welcher sich die Rollstabkette durch einfache und funktionsgerechte Bauweise auszeichnet und einerseits störungsfrei beliebige Radien umlaufen kann, andererseits eine exakte Führung der Rollstäbe im Pressbereich gewährleistet.

Diese Aufgabe löst die Erfindung bei einer gattungsgemäßen Presse dadurch, dass die Rollstablagerbolzen unter Bildung eines vorgegebenen Bewegungsspiels in Kettenumlaufrichtung und in Rollstablängsrichtung durch die Lagerhülsen hindurch geführt sind und dass zumindest im Bereich der Lagerhülsen der Außendurchmesser der Rollstablagerbolzen zur Bildung des Bewegungsspiels um ein vorgegebenes Maß geringer als der Innendurchmesser der Lagerhülsen ausgebildet ist. - Diese Maßnahmen der Erfindung haben zur Folge, dass eine im Prinzip zentrische Rollstabkette für Pressenoberteil und Pressenunterteil verwirklicht wird, wobei sich die beidseitigen Laschenketten in Rollstabebene befinden und vorzugsweise nur eine einzige gemeinsame Führungsebene für die jeweilige Rollstabkette verwirklicht ist. Insoweit kann auf eine Tragebene mit Laufrollen verzichtet werden. Die Erfindung umfasst aber auch Ausführungsformen mit Laufrollen. Aus den erfindungsgemäßen Maßnahmen resultiert jedenfalls ein extrem zwängungsfreier Umlauf der Rollstabkette bzw. ihrer Laschenketten mit den angeschlossen Rollstäben um beliebige Radien, so dass stets eine exakte Führung der Rollstangen im Restbereich zwischen der oberen und unteren beheizten Pressenplatte gewährleistet ist. Dabei kann die Führung der beiden Rollstabketten in herkömmlicher Weise über einen vorgegebenen Umlaufweg im Pressenoberteil und Pressenunterteil über Umlenkräder und jeweils zumindest ein Antriebsrad für die Laschenketten in Stabumlaufeinrichtungen erfolgen. Eine in fertigungstechnischer und funktioneller Hinsicht besonders einfache Lagerung der Rollstablagerbolzen mit vorgegebenem Bewegungsspiel wird dadurch erreicht, dass zumindest im Bereich der Lagerhülsen der Außendurchmesser der Rollstablagerbolzen zur Bildung des Bewegungsspiels um ein vorgegebenes Maß geringer als der Innendurchmesser der Lagerhülsen ausgebildet ist. Das kann beispielsweise dadurch verwirklicht werden, dass der Außendurchmesser der Rollstablagerbolzert außerhalb des Bereiches der Lagerhülsen gleich groß oder größer als der Innendurchmesser der Lagerhülsen gewählt ist und im Bereich der Lagerhülsen um ein das Bewegungsspiel erzeugendes Maß reduziert ist. Das gilt auch für einen vorgegebenen Bereich beidseitig der Lagerhülsen und folglich nicht nur für das Bewegungsspiel in Kettenumlaufrichtung, sondern auch für das Bewegungsspiel in Rollstablängsrichtung. Dabei können die Lagerhülsen von die Innenlaschen um ein vorgegebenes Maß distanzierenden Distanzbuchsen umgeben sein, so dass zwischen den Distanzbuchsen Eingriffslücken für die Zähne eines Antriebszahnrades gebildet sind.

Weitere vorteilhafte Maßnahmen der Erfindung sind im Folgenden aufgeführt. So sind zweckmäßigerweise auf der den Rollstäben abgewandten Seite der Laschenketten jeweils zwei benachbarte Rollstablagerbolzen in Lagerbolzenhalteplatten mit vorgegebenem Bewegungsspiel in in Kettenumlaufrichtung verlaufenden Langlöchern gelagert. Dabei können die Lagerbolzenhalteplatten z. B. angeformte Zentrierfederhalter für an die jeweils beiden Rollstablagerbolzen angeschlossene, z. B. diese umfassende Zentrierfedern aufweisen, die für eine Zentrierung der Rollstablagerbolzen und folglich Rollstäbe sorgen. Vorzugsweise sind auf der den Rollstäben zugewandten Seite der jeweiligen Laschenkette Stützplatten angeordnet, die über einen Verbindungssteg mit den jeweils gegenüberliegenden Lagerbolzenhalteplatten in Verbindung stehen und wie die Lagerbolzenhalteplatten in Kettenumlaufrichtung verlaufende Langlöcher für das vorgegebene Bewegungsspiel der Rollstablagerbolzen bzw. Rollstäbe aufweisen, wobei die Verbindungsstege die Zentrierfederhalter für die Zentrierfedern auf der Seite der Lagerbolzenhalteplatten bilden. Bei dieser Ausführungsform funktionieren die Verbindungsstege als Verdrehsicherung für die Lagerbolzenhalteplatten. Außerdem bleiben stets hinreichende Freiheitsgrade zur Vermeidung von Zwängen beim Umlaufen der Rollstäbe erhalten. Zugleich ist dafür Sorge getragen, dass die Rollstäbe ausreichend orthogonal bzw. quer zur Bewegungsrichtung der Stahlpressbänder in den Pressbereich einlaufen.

Im Folgenden wird die Erfindung anhand einer lediglich ein Ausführungsbeispiel darstellenden Zeichnung näher erläutert. Es zeigen:
- Fig. 1: einen schematischen Ausschnitt aus einer kontinuierlichen Presse in Seitenansicht, die mit erfindungsgemäßen Rollstabketten ausgerüstet ist,
- Fig. 2: einen vergrößerten Ausschnitt A aus dem Gegenstand nach Fig. 1,
- Fig. 3: eine Draufsicht auf den Gegenstand nach Fig. 2, teilweise im Schnitt,
- Fig. 4: eine Ansicht auf den Gegenstand nach Fig. 3 aus Richtung des Pfeiles B,
- Fig. 5: eine abgewandelte Ausführungsform des Gegenstandes nach Fig. 3 aus Richtung des Pfeiles B,
- Fig. 6: eine abgewandelte Ausführungsform des Gegenstandes nach Fig. 3 in Draufsicht,
- Fig. 7: einen teilweisen Vertikalschnitt durch den Gegenstand nach Fig. 6 in Ansicht C-C und
- Fig. 8: eine abgewandelte Ausführungsform des Gegenstandes nach Fig. 3 in Draufsicht.

In den Figuren ist eine kontinuierlich arbeitende Presse zum Pressen von Pressgutmatten oder Pressgutbahnen 1 im Zuge der Herstellung von Spanplatten, Faserplatten oder dergleichen Holzwerkstoffplatten dargestellt. Diese Presse besitzt ein Pressenoberteil 2 und Pressenunterteil 3 sowie im Pressenoberteil 2 und im Pressenunterteil 3 endlos umlaufende und geführte Stahlpressbänder 4, die im Pressbereich mittels Rollstäben 5 gegen eine obere und untere beheizte Pressenplatte 6 abgestützt sind. Die Rollstäbe 5 sind unter Bildung einer jeweils endlosen Rollstabkette mittels endseitiger Rollstablagerbolzen 7 mit vorgegebenem Bewegungsspiel an beidseitigen Laschenketten 8 angeschlossen und über einen in Fig. 1 angedeuteten Umlaufweg 9 geführt. Die Laschenketten 8 weisen Außenlaschen 10, Innenlaschen 11 und die sich überlappenden Außenlaschen 10 und Innenlaschen 11 durchdringende Laschenverbindungsbolzen 12 auf. Die Laschenverbindungsbolzen sind als Lagerhülsen 12 für die Rollstablagerbolzen 7 ausgebildet. Die Rollstablagerbolzen 7 sind unter Bildung eines vorgegebenen Bewegungsspiels S in Kettenumlaufrichtung und ggf. orthogonal dazu in Rollstablängsrichtung durch die Lagerhülsen 12 hindurch geführt. Zumindest im Bereich der Lagerhülsen 12 ist der Außendurchmesser Da der Rollstablagerbolzen 7 zur Bildung des Bewegungsspiels S um ein vorgegebenes Maß geringer als der Innendurchmesser Di der Lagerhülsen 12 ausgebildet. Nach dem Ausführungsbeispiel ist der Außendurchmesser der Rollstablagerbolzen 7 außerhalb des Bereiches der Lagerhülsen 12 gleich groß wie der Innendurchmesser Di der Lagerhülsen 12 gewählt und im Bereich der Lagerhülsen 12 um ein das Bewegungsspiel S in Kettenumlaufrichtung erzeugendes Maß reduziert. Das gilt auch für einen vorgegebenen Bereich beidseitig der Lagerhülsen 12 für das Bewegungsspiel Sa in Rollstablängsrichtung und folglich quer zur Kettenumlaufrichtung. Die Lagerhülsen 12 sind von die Innenlaschen 11 um ein vorgegebenes Maß distanzierenden Distanzbuchsen 13 umgeben. Zwischen den Distanzbuchsen 13 befinden sich Eintrittslücken 14 für die Zähne eines nicht dargestellten Antriebsrades.

Bei der Ausführungsform nach den Fig. 2 bis 4 sind auf der den Rollstäben 5 abgewandten Seite der Laschenketten 8 jeweils zwei benachbarte Rollstablagerbolzen 7. Auf der den Rollstäben 5 abgewandten Seite der Laschenketten 8 sind jeweils zwei benachbarte Rollstablagerbolzen 7 in Lagerbolzenhalteplatten 15 mit vorgegebenem Bewegungsspiel in in Kettenumlaufrichtung verlaufenden Langlöchern 16 gelagert. Die Lagerbolzenhalteplatten 15 weisen Zentrierfederhalter 17 für an die jeweils beiden Rollstablagerbolzen 7 angeschlossene bzw. diese umfassende Zentrierfedern 18 auf. Auf der den Rollstäben 5 zugewandten Seite der jeweiligen Laschenkette 8 sind Stützplatten 19 angeordnet, die über einen Verbindungssteg 20 mit der jeweils gegenüberliegenden Lagerbolzenhalteplatte 15 in Verbindung stehen und wie die Lagerbolzenhalteplatten 15 in Kettenumlaufrichtung verlaufende Langlöcher 21 für das vorgegebene Bewegungsspiel S der Rollstablagerbolzen 7 aufweisen. Die Verbindungsstege 20 bilden die Zentrierfederhalter für die Zentrierfedern 18 auf der Seite der Lagerbolzenhalteplatten 15. - Bei der Ausführungsform nach Fig. 5 wird auf die Stützplatten 19 verzichtet und stehen die Außenlaschen 10 über einen Verbindungssteg 20 mit der jeweils gegenüberliegenden Lagerbolzenhalteplatte 15 in Verbindung.

Nach den Fig. 6 und 7 sind auf der den Rollstäben 5 zugewandeten Seite der Laschenketten 8 jeweils zwei benachbarte Rollstablagerbolzen 7 in Lagebolzenhalteplatten 15 mit vorgegebenen Bewegungsspiel in in Kettenumlaufrichtung verlaufenden Langlöchern 16 gelagert. Ferner sind bei dieser Ausführungsform die Lagerbolzenhalteplatten 15 in Richtung auf die Rollstäbe 5 mittels der Zentrierfederhalter 17 und Zentrierfedern 18 von den stützplatten 19 distanziert, welche unverändert der Innenseite der Laschenketten 8 zugeordnet sind. - Während bei der Ausführungsform nach den Fig. 2 bis 5 die Lagerbolzenhalteplatten 15 in Bezug auf den Umlaufweg 9 nach außen gerichtet sind, sind die Lagerbolzenhalteplatten 15 bei der Ausführungsform nach den Fig. 6 und 7 in Bezug auf den Umlaufweg 9 nach innen gerichtet.

Fig. 8 zeigt eine abgewandelte Ausführungsform der Erfindung, bei welcher die Rollstablagerbolzen 7 als geteilte Lagerbolzen 7a, 7b ausgebildet sind. Diese geteilten Rollstablagerbolzen 7 bestehen aus einerseits einem dem Rollstab 5 zugeordneten Lagerbolzen 7a und einem der Laschenkette 8 bzw. deren Lagerhülse 12 zugeordneten Kettenbolzen 7b. Insofern sind hier im Wesentlichen die Kettenbolzen 7b unter Bildung eines vorgegebenen Bewegungsspiels durch die Lagerhülsen 12 hindurchgeführt. Lagerbolzen 7a und Kettenbolzen 7b eines Rollstablagerbolzens 7 sind dabei im Wesentlichen koaxial und folglich gleichsam axial fluchtend zueinander angeordnet. Es ist erkennbar, dass auch bei der Ausführungsform nach Fig. 8 - ähnlich wie bei der Ausführungsform nach Fig. 6 - auf der in den Rollstäben 5 zugewandten Seite der Laschenketten 8 jeweils zwei benachbarte Rollstablagerbolzen 7 bzw. deren Lagerbolzen 7a in Lagerbolzenhalteplatten 15 mit vorgegebenem Bewegungsspiel in den Kettenumlaufrichtung verlaufenden Langlöchern 16 gelagert sind. Diese Lagerbolzenhalteplatten 15 sind über Verbindungsstege 17 bzw. 17' mit den Außenlaschen 10 der Laschenketten 8 verbunden. Bei den Verbindungsstegen 17 handelt es sich zugleich um die Zentrierfederhalter 17. Insofern sind auch bei dieser Ausführungsform die Lagerbolzenhalteplatten 15 in Richtung auf die Rollstäbe 5 mittels der Zentrierfederhalter 17 und der Zentrierfedern 18 von den Laschenketten 8 distanziert. Schließlich sind in Fig. 8 zwischen den Lagerbolzenhalteplatten 15 und den Rollstäben 5 noch entsprechende Anlaufhülsen 22 erkennbar. Darüber hinaus sind die Lagerbolzen 7 umgebende Verdrehsicherungen 23 angedeutet. Bei dieser abgewandelten Ausführungsform kann insbesondere der Kettenbolzen 7b als massiver Kettenbolzen mit über die gesamte Länge identischem Durchmesser ausgebildet sein. Die Befestigung erfolgt dabei vorzugsweise über Sicherungsringe 24. Grundsätzlich kann die Verbindung aber auch genietet oder mittels Schrauben verwirklicht werden. Bei der gleichsam ein Außenglied bildenden Lagerbolzenhalteplatte 15 kann es sich um ein Feingussteil handeln. Da die Kraft von den Laschenketten 8 auf die Rollstäbe 5 bei dieser Ausführungsform nicht unmittelbar über einen durchgehenden Rollstablagerbolzen erfolgt, sondern vielmehr geteilte Lagerbolzen verwirklicht sind, besteht eine Verbindung zwischen den Außenlaschen 10 und den Lagerbolzenhalteplatten 15 über die Verbindungsstege 17' bzw. 17, wobei die Verbindungsstege 17 zugleich als Zentrierfederhalter dienen.

## Patentansprüche

1. Kontinuierliche Presse zum Pressen von Pressgutmatten oder Pressgutbahnen im Zuge der Herstellung von Spanplatten, Faserplatten oder dergleichen Holzwerkstoffplatten, mit Pressenoberteil (2) und Pressenunterteil (3) sowie im Pressenoberteil und im Pressenunterteil endlos umlaufenden Stahlpressbändem (4), die im Pressbereich mittels Rollstäben (5) gegen eine obere und untere Pressenplatte (6) abgestützt sind, wobei
- die Rollstäbe (5) mittels endseitiger Rollstablagerbolzen (7) mit vorgegebenem Bewegungsspiel an Laschenketten (8) angeschlossen sind,
- die Laschenketten (8) Außenlaschen (10), Innenlaschen (11) und die sich überlappenden Außenlaschen (10) und Innenlaschen (11) durchdringende Laschenverbindungsbolzen aufweisen, und
**dadurch gekennzeichnet,**
- **dass** die Laschenverbindungsbolzen als Lagerhülsen (12) für die Rollstablagerbolzen (7) ausgebildet sind,
- **dass** die Rolistablagerbolzen (7) unter Bildung des vorgegebenen Bewegungsspiels (S) durch die Lagerhülsen (12) hindurch geführt sind,
- und **dass** zumindest im Bereich der Lagerhülsen (12) der Außendurchmesser (Da) der Rollstablagerbolzen (7) zur Bildung des Bewegungsspiels (S) um ein vorgegebenes Maß geringer als der Innendurchmesser (Di) der Lagerhülsen (12) ausgebildet ist.

2. Presse nach Anspruch 1, **dadurch gekennzeichnet, dass** der Außendurchmesser der Rollstablagerbolzen (7) außerhalb des Bereiches der Lagerhülsen (12) gleich groß oder größer als der Innendurchmesser (Di) der Lagerhülsen (12) gewählt und im Bereich der Lagerhülsen (12) um ein das Bewegungsspiel (S) erzeugendes Maß reduziert ist.

3. Presse nach Anspruch 1 oder 2, **dadurch gekennzeichnet, dass** die Lagerhülsen (12) von die Innenlaschen (11) um ein vorgegebenes Maß distanzierenden Distanzbuchsen (13) umgeben sind.

4. Presse nach einem der Ansprüche 1 bis 3, **dadurch gekennzeichnet, dass** auf der den Rollstäben (5) abgewandten oder zugewandten Seite der Laschenketten (8) jeweils zwei benachbarte Rolistablagerbolzen (7) in Lagerbolzenhalteplatten (15) mit vorgegebenem Bewegungsspiel in in Kettenumlaufrichtung verlaufenden Langlöchern (16) gelagert sind.

5. Presse nach einem der Ansprüche 1 bis 4, **dadurch gekennzeichnet, dass** die Lagerbolzenhaiteplatten (15) Zentrierfederhalter (17) für an die jeweils beiden Rollstablagerbolzen (7) angeschlossene Zentrierfedern (18) aufweisen.

6. Presse nach einem der Ansprüche 1 bis 5, **dadurch gekennzeichnet, dass** auf der den Rollstäben (5) zugewandten Seite der jeweiligen Laschenkette (8) Stützplatten (19) angeordnet sind, die über einen Verbindungssteg (20) mit der jeweils gegenüberliegenden Lagerbolzenhalteplatte (15) in Verbindung stehen und wie die Lagerbolzenhalteplatten (15) in Kettenumlaufrichtung verlaufende Langlöcher (21) für das Bewegungsspiel der Rollstablagerbolzen (7) aufweisen, und dass die Verbindungsstege (20) die Zentrierfederhalter für die Zentrierfedem (18) auf der Seite der Lagerbolzenhalteplatten (15) bilden.

7. Presse nach einem der Ansprüche 1 bis 6, **dadurch gekennzeichnet, dass** der Rollstablagerbolzen (7) als geteilter Bolzen (7a, 7b) mit einem dem Rollstab (5) zugeordneten Lagerbolzen (7a) und einem der Laschenkette (8) bzw. deren Lagerhülse (12) zugeordneten Kettenbolzen (7b) ausgebildet ist, wobei der Lagerbolzen (7a) und der Kettenbolzen (7b) im Wesentlichen koaxial angeordnet sind.

8. Presse nach Anspruch 7, **dadurch gekennzeichnet, dass** jeweils zwei benachbarte Lagerbolzen (7a) in Lagerbolzenhalteplatten (15) mit vorgegebenem Bewegungsspiel in in Kettenumlaufrichtung verlaufenden Langlöchern (16) gelagert sind, wobei die Lagerbolzenhalteplatten (15) über Verbindungsstege (17, 17') mit den Außenlaschen (10) der Laschenkette (8) verbunden sind.

## Claims

1. A continuous press for pressing pressed material mats or pressed material webs in the course of the production of particle boards, fiber boards or similar derived timber product boards comprising an upper press part (2) and a lower press part (3) as well as steel pressing belts (4), which rotate continuously in the upper pressing part and in the lower press part and which are supported in the pressing area against an upper and lower pressing plate (6) by means of rotating rods (5), wherein
- the rotating rods (5) are connected to link chains (8) with a predetermined play by means of roller rod bearing bolts (7) on the end side,
- the link chains (8) encompass outer links (10), inner links (11) and the overlapping outer links (10) and inner links (11) encompass permeating link connecting bolts and
**characterized in**
- **that** the link connecting bolts are embodied as bearing sleeves (12) for the roller rod bearing bolts (7),
- **that** the roller rod bearing bolts (7) are guided through the bearing sleeves (12) by forming the predetermined play (S),
- and **that**, at least in the area of the bearing sleeves (12), the outer diameter (Da) of the roller rod bearing bolts (7) is embodied so as to be smaller than the inner diameter (Di) of the bearing sleeves (12) by a predetermined measure so as to form the play (S).

2. The press according to claim 1, **characterized in that** the outer diameter of the roller rod bearing bolts (7) outside of the area of the bearing sleeves (12) is chosen so as to be equal to or greater than the inner diameter (Di) of the bearing sleeves (12) and, in the area of the bearing sleeves (12), is reduced by a measure, which creates the play (S).

3. The press according to claim 1 or 2, **characterized in that** the bearing sleeves (12) are surrounded by distancing bushings (13), which distance the inner links (11) by a predetermined measure.

4. The press according to one of claims 1 to 3, **characterized in that**, on the side of the link chains (8) facing away from the rotating rods (5) or on the side facing the rotating rods (5), two adjacent roller rod bearing bolts (7) in bearing bolt fastening plates (15) are in each case supported at a predetermined play in elongate holes (16), which run in chain circulating direction.

5. The press according to one of claims 1 to 4, **characterized in that** the bearing bolt fastening plates (15) encompass centering spring fasteners (17) for centering springs (18), which are connected in each case to both of the roller rod bearing bolts (7).

6. The press according to one of claims 1 to 5, **characterized in that** on the side of the respective link chain (8) facing the rotating rods (5), support plates (19) are arranged, which are linked to the respective opposite bearing bolt fastening plate (15) via a connecting bar (20) and which, like the bearing bolt fastening plates (15), encompass elongate holes (21), which run in chain circulating direction, for the play of the roller rod bearing bolts (7), and **in that** the connecting bars (20) form the centering spring fasteners for the centering springs (18) on the side of the bearing bolt fastening plates (15).

7. The press according to one of claims 1 to 6, **characterized in that** the rotating rod bearing bolt (7) is embodied as a split bolt (7a, 7b) comprising a bearing bolt (7a) assigned to the rotating rod (5) and a chain bolt (7b) assigned to the link chain (8) or the bearing sleeve (12) thereof, respectively, wherein the bearing bolt (7a) and the chain bolt (7b) are arranged so as to be substantially coaxial.

8. The press according to claim 7, **characterized in that** two adjacent bearing bolts (7a) in bearing bolt fastening plates (15) are in each case supported with a predetermined play in elongate holes (16) running in chain circulating direction, wherein the bearing bolt fastening plates (15) are connected to the outer links (10) of the link chain (8) via connecting bars (17, 17').

## Revendications

1. Presse continue pour presser des nattes à presser ou des bandes à presser en cours de fabrication de panneaux de particules, de panneaux de fibres ou de panneaux similaires en matériaux dérivés du bois, avec une partie supérieure de presse (2) et une partie inférieure de presse (3) et avec des bandes de pressage (4) tournant sans fin dans la partie supérieure de presse et dans la partie inférieure de presse, qui dans la zone de pressage sont soutenues au moyen de barres rotatives (5) contre une plaque de presse (6) supérieure et inférieure,
- les barres rotatives (5) étant raccordées au moyen de boulons de support d'extrémité de barres rotatives (7) avec un jeu de déplacement prédéfini sur des chaînes à articulations (8),
- les chaînes à articulation (8) comportant des maillons extérieurs (10), des maillons intérieurs (11) et les maillons extérieurs (10) et maillons intérieurs (11) qui se chevauchent comportant des boulons de liaison traversants des maillons,
**caractérisée en ce que**
- les boulons de liaison traversants des maillons sont conçus sous la forme de douilles de logement (12) pour les boulons de support de barres rotatives (7),
- **en ce que** les boulons de support de barres rotatives (7) sont guidés à travers les douilles de logement (12), en ménageant le jeu de déplacement (S) prédéfini,
- et **en ce que**, pour ménager le jeu de déplacement (S), au moins dans la zone des douilles de logement (12), le diamètre extérieur (Da) des boulons de support de barres rotatives (7) est conçu en étant plus réduit d'un multiple que le diamètre intérieur (Di) des douilles de logement (12).

2. Presse selon la revendication 1, **caractérisée en ce qu'**à l'extérieur de la zone des douilles de logement (12), le diamètre extérieur des boulons de support de barres rotatives (7) est choisi de sorte à être supérieur ou égal au diamètre intérieur (Di) des douilles de logement (12) et **en ce que** dans la zone des douilles de logement (12), il est réduit d'une dimension créant le jeu de déplacement (S).

3. Presse selon la revendication 1 ou 2, **caractérisée en ce que** les douilles de logement (12) sont entourées de douilles d'écartement (13) écartant les maillons intérieurs (11) d'une dimension prédéfinie.

4. Presse selon l'une quelconque des revendications 1 à 3, **caractérisée en ce que** sur la face des chaînes à articulations (8) qui sont opposées à ou dirigées vers les barres rotatives (5), chaque fois deux boulons de support de barres rotatives (7) voisins sont longés dans des plaques de maintien de boulons de support (15) avec un jeu prédéfini, dans des trous oblongs (16) s'étendant en direction de rotation de la chaîne.

5. Presse selon l'une quelconque des revendications 1 à 4, **caractérisée en ce que** les plaques de maintien de boulons de support (15) comportent des porte-ressorts de centrage (17) pour des ressorts de centrage (18) raccordés sur les chaque fois deux boulons de support de barres rotatives (7).

6. Presse selon l'une quelconque des revendications 1 à 5, **caractérisée en ce que** sur la face de la chaine à articulations (8) concernée dirigée vers les barres rotatives (5) sont disposées des plaques d'appui (19) qui sont reliées par l'intermédiaire d'une barrette de liaison (20) avec la plaque de maintien de boulons de support (15) respectivement opposée et qui, comme les plaques de maintien de boulons de support (15) comportent des trous oblongs (21) s'étendant en direction de rotation de la chaîne pour le jeu de déplacement des boulons de support de barres rotatives (7) et **en ce que** les barrettes de liaison (20) forment les porte-ressorts de centrage pour les ressorts de centrage (18) sur la face des plaques de maintien de boulons de support (15).

7. Presse selon l'une quelconque des revendications 1 à 6, **caractérisée en ce que** le boulon de support de barres rotatives (7) est conçu sous la forme de boulon divisé (7a, 7b) avec un boulon de support (7a) associé à la barre rotative (5) et avec un boulon de chaîne (7b) associé à la chaîne à articulations (8) ou à la douille de logement (12) de cette dernière, le boulon de support (7a) et le boulon de chaîne (7b) étant disposés de façon sensiblement coaxiale.

8. Presse selon la revendication 7, **caractérisée en ce que** chaque fois deux boulons de support (7a) voisins sont logés dans des plaques de maintien de boulons de support (15) avec un jeu de déplacement prédéfini dans des trous oblongs (16) s'étendant dans la direction de rotation de la chaîne, les plaques de maintien de boulons de support (15) étant reliées par l'intermédiaire de barrettes de liaison (17, 17') avec les maillons extérieurs (10) de la chaîne à articulations (8).
